# EUROPÄISCHE PATENTSCHRIFT

(11) **EP 2 423 116 B1**
(45) Veröffentlichungstag und Bekanntmachung des Hinweises auf die Patenterteilung: **22.10.2014**
(21) Anmeldenummer: 11006109.0
(22) Anmeldetag: 26.07.2011
(51) Int. Cl.: B65D 5/50, B65D 81/07

(54) **Flügelfixierverpackung**
Wing fixing packaging
Emballage de fixation de battant

(30) Priorität: 28.08.2010 DE 202010011937 U
(43) Veröffentlichungstag der Anmeldung: 29.02.2012
(73) Patentinhaber: Emba-Protec GmbH & Co. KG, 32549 Bad Oeynhausen (DE)
(72) Erfinder: Potthoff, Michael, 47800 Krefeld (DE); Hübner, Torsten, 41564 Kaarst (DE); Frankowski, Boris, 32549 Bad Oeynhausen (DE)
(74) Vertreter: Schober, Mirko

(56) Entgegenhaltungen:
- EP-A2- 1 440 891
- WO-A1-98/18694
- US-A- 5 678 695

## Beschreibung

Die Erfindung betrifft eine Flügelfixierverpackung nach dem Oberbegriff des Anspruchs 1.

Solche Verpackungen sind seit langem bekannt. Wie beispielsweise aus US 5,678,695 bekannt ist, weisen diese in der Regel einen Aufnahme- oder Auflagebereich auf, auf den der zu verpackende Gegenstand gelegt wird. Seitlich dieses Bereiches befinden sich Flügelelemente, an denen eine Folie befestigt ist. Das Verpackungsgut wird dann unter der Folie auf der Auflage platziert, und anschließend werden die Flügel seitlich in Richtung der Unterseite der Auflage verschwenkt. Dabei wird die Folie gespannt und drückt so den zu verpackenden Gegenstand gegen die Auflage und fixiert diesen.

Die bekannten Verpackungen haben sich vielfach bewährt. Allerdings sind diese Verpackungen bei sehr flachem Verpackungsgut nicht geeignet, dieses mit der ausreichenden Folienspannkraft so zu fixieren, dass es beim Transport auch auf der Auflage verbleibt.

Aufgabe der vorliegenden Erfindung ist es daher, eine Flügelfixierverpackung der eingangs genannten Art anzugeben, mit welcher auch flache Gegenstände sicher auf der Auflage gehalten werden.

Gelöst wird diese Aufgabe durch eine Flügelfixierverpackung mit den Merkmalen des Schutzanspruchs 1. Vorteilhafte Ausführungsformen finden sich in den Unteransprüchen.

Erfindungsgemäß ist zwischen dem ersten - bevorzugt als Folie ausgebildeten - Fixierelement und dem Aufnahmebereich ein zweites Fixierelement vorgesehen. Dieses zweite Fixierelement, welches ebenfalls als Folie ausgebildet sein kann, liegt näher am Aufnahmebereich als das erste Fixierelement und kann daher zur Fixierung besonders flacher Gegenstände verwendet werden. Gleichzeitig kann das zweite Fixierelement mit dem Aufnahmebereich als wiederverschließbare Tasche ausgebildet sein. Durch die erfindungsgemäße Flügelfixierverpackung können daher sowohl flache Gegenstände mittels des zweiten Fixierelementes als auch höhere Gegenstände mittels des ersten Fixierelementes sicher in der Flügelfixierverpackung gehalten werden.

Die Fixierelemente können durch Beschichtung oder auf anderem Wege rutschfest ausgebildet sein, so dass die Fixierwirkung der Fixierelemente noch verbessert wird. Besonders vorteilhaft ist eine rutschfeste Ausbildung des zweiten Fixierelementes auf der dem ersten Fixierelement zugewandten Seite.

Beide Fixierelemente können mit den Flügeln verbunden sein und so über diese gespannt werden.

Das zweite Fixierelement kann zusätzlich auch mit dem Aufnahmebereich verbunden sein, so dass es mit drei Seiten mit der Verpackung verbunden ist und so mit dem Aufnahmebereich, an welchem die Flügel angebracht sind bzw. mit dem die Flügel einstückig ausgebildet sind, eine Tasche zur Aufnahme eines flachen Gegenstandes bildet. Nach einer bevorzugten Ausführungsform ist die Tasche wiederverschließbar ausgebildet, so dass auch eine Mehrfachverwendung der Verpackung möglich ist.

Die so geschaffene Flügelfixierverpackung lässt also das sichere Verpacken verschieden dicker Gegenstände zu und ist darüber hinaus auch noch wiederverwendbar.

Die Erfindung wird nun anhand eines in den Figuren 1 bis 2B gezeigten Ausführungsbeispiels schematisch näher erläutert.
- Figur 1 -: zeigt eine erfindungsgemäße Flügelfixierverpackung mit einem ersten dickeren Verpackungsgegenstand.
- Figur 1A -: zeigt die Flügelfixierverpackung beim Fixieren des ersten Verpackungsgegenstandes.
- Figur 2 -: zeigt eine erfindungsgemäße Flügelfixierverpackung mit einem zweiten dünneren Verpackungsgegenstand.
- Figuren 2A und 2B -: zeigen eine Ausschnittvergrößerung aus Figur 2 beim Verschließen der durch das zweite Fixierelement und den Aufnahmebereich gebildeten Tasche.

In Figur 1 ist eine erfindungsgemäße Flügelfixierverpackung dargestellt. Diese weist einen Auflagebereich 6 auf, auf welchem ein zu verpackender Gegenstand 4a unmittelbar oder mit einer Unterlage gelegt wird. An gegenüber liegenden Seiten schließen sich an den im gezeigten Beispiel etwa rechteckigen oder quadratischen Aufnahmebereich 6 Flügel 2a, 2b an, welche gegenüber dem Aufnahmebereich 6 verschwenkt werden können. Hierzu sind entsprechende Falzlinien oder Materialschwächungen vorgesehen. Zum Fixieren des Gegenstandes 4a ist ein erstes Fixierelement 1 hier in Form einer Spannfolie vorgesehen, welches mit jeweils einem Randabschnitt an je einem Flügel 2a, 2b bevorzugt durch Kleben befestigt ist. Der Gegenstand wird in Richtung des Pfeils P1 in den Bereich unterhalb des ersten Fixierelementes 1 geschoben.

Zur Fixierung des Gegenstandes 4a werden, wie in Figur 2 gezeigt, die Flügel in Richtung der Pfeile P4 nach außen geklappt. Dadurch wird das erste Fixierelement 1 gespannt, da sich deren Befestigungsabschnitte an den Flügeln 2a, 2b weiter voneinander entfernen. Die Folie 1 (das erste Fixierelement) legt sich auf den Gegenstand 4a und hält diesen auf dem Aufnahmebereich 6.

Zur Verstauung der Verpackung in einem Umkarton oder dergleichen können noch die Seitenwände 3a, 3b umgeklappt werden, so dass auch an diesen Stirnseiten der Gegenstand 4a ausreichend geschützt ist.

Unter Verwendung des ersten Fixierelements 1 lassen sich vergleichsweise dicke Gegenstände, die in den Zeichnungen mit 4a gekennzeichnet sind, verpacken. Die erfindungsgemäße Flügelfixierverpackung weist zum Verpacken von relativ flachen Gegenständen ein zweites Fixierelement 5 auf, wie dies in Figur 2 gezeigt ist.

Zwischen dem ersten hier folienartigen Fixierelement 1 und dem Aufnahmebereich 6 ist ein zweites Fixierelement 5 vorgesehen, welches im gezeigten Beispiel wiederum als Folie ausgebildet ist. Ebenso wie das erste Fixierelement 1 ist auch das zweite Fixierelement 5 im gezeigten Beispiel wieder an den Flügeln in identischer Weise befestigt, bevorzugt angeklebt. Der Befestigungsbereich 9 des zweiten Fixierelementes 5 liegt jedoch näher am Aufnahmebereich 6 als der Befestigungsbereich 8 des ersten Fixierelementes 1. So ist der Raum zwischen dem zweiten Fixierelement 5 und dem Aufnahmebereich 6 niedriger und mithin auch kleiner als der zwischen dem ersten Fixierelement 1 und dem Aufnahmebereich 6, so dass mittels des zweiten Fixierelementes 5 insbesondere flachere Gegenstände, hier mit 4b gekennzeichnet, fixiert werden können.

Wie in Figur 2 gezeigt, wird ein solcher flacher Gegenstand unterhalb der Folie 5 (des zweiten Fixerelementes) auf dem Aufnahmebereich 6 platziert, angedeutet durch den Pfeil P2. Im gezeigten Beispiel ist das zweite Fixierelement 5 nicht nur mit dessen Rändern an den Flügeln 2a, 2b befestigt, sondern mit einem dritten Rand auch an dem Aufnahmebereich 5, wie durch die Verbindungslinie 10 angedeutet ist. Auch hier ist die Folie 5 bevorzugt mit dem Aufnahmebereich 6 verklebt. Hierdurch bilden die Folie 5 und der Aufnahmebereich mit den Flügeln 2a, 2b eine Tasche, in die der flache Gegenstand 4b aufgenommen werden kann, so dass er zusätzlich gegen Herausrutschen gesichert ist. Zur Absicherung des Herausrutschens und beispielsweise zur Verhinderung des Eintrags von Staub kann an der noch offenen Seite der Tasche eine Verschlussmöglichkeit vorgesehen sein.

Im in den Figuren 2A und 2B gezeigten Beispiel ist eine Klebeschicht 7 in Form eines Streifens vorgesehen, welche mit einem Abdeckstreifen 7a kaschiert ist. Die Klebeschicht 7 erstreckt sich bevorzugt über die Breite der Folie 5 oder jedenfalls über einen wesentlichen Teil derselben. Zu Fixierung der Folie 5 und zum Verschluss der Tasche wird die Kaschierung 7a abgezogen und die Folie auf die Klebeschicht 7 gedrückt. Anschließend werden , wie auch in Figur 1A gezeigt, die Flügel 2a, 2b umgeklappt, so dass die Folie 5 gespannt und der flache Gegenstand sicher fixiert ist. Zudem kann die so verschließbare Tasche auch wiederverschließbar ausgebildet sein. Dies hat den Vorteil, dass die Verpackung mehrmals wieder verwendet werden kann. Dies ist gerade bei Austauschlieferungen oder Reparaturen vorteilhaft und spart Kosten. Der Verschluss erfolgt dann mittels eines genau abgestimmten adhäsiven Klebers, der seine Klebkraft nicht verliert bzw. beim Öffnen keine Aufreiß-/Abreißstellen bietet, die die Verpackung an diesen Stellen zerstört und unbrauchbar macht.

Die Fixierelemente 1 und/oder 5 können zusätzlich rutschfest ausgebildet sein. Insbesondere bei Verpackung des dickeren Gegenstandes 4a gemäß den Figuren 1 und 1A dient dann das zweite Fixierelement als rutschfeste Unterlage. Auch das zweite Fixierelement 5 kann selbst mit einer rutschfesten Unterlage, etwa aus zwei Folien oder dergleichen, gebildet sein. Alternativ oder ergänzend kann die rutschfeste Unterlage auch auf dem Aufnahmebereich 6 fixiert sein, so dass die beiden Fixierelemente 5 und 1 darüber angeordnet sind. Durch den rutschfesten Boden wird die Kraft, die bei einem Stoß auf das verpackte Produkt erzeugt wird, deutlich reduziert.

Die verpackten Produkte werden in der Verpackung deutlich weniger in Richtung der inneren Ränder der Verpackung bewegt, was den Schutz des Produktes vor Beschädigungen erheblich verbessert.

Insbesondere die Kombination aus Unterfolie (Tasche) und Oberfolie (erstes Fixierelement) bietet daher hohe Flexibilität für viele Anwendungen, was die bekannte Fixierverpackung um neue Funktionen erweitert.

Bisher musste mit mehreren Verpackungsgrößen und Arten gearbeitet werden, was zusätzlich Vielfalt und Kosten verursachte.

## Patentansprüche

1. Flügelfixierverpackung mit einem Aufnahmeabschnitt (6) zum.Auflegen eines zu verpackenden Gegenstandes (4a, 4b) und wenigstens einem Flügelabschnitt (2a, 2b), welcher gegenüber dem Aufnahmeabschnitt (6) verschwenkt werden kann, wobei ein erstes flächiges Fixierelement (1) vorgesehen ist, welches so angeordnet ist, dass es beim Verschwenken des wenigstens einen Flügelabschnitts (2a, 2b) gespannt wird und so einen auf dem Aufnahmeabschnitt (6) liegenden Gegenstand (4a, 4b) fixiert, wobei zwischen dem ersten Fixierele- ment (1) und dem Aufnahmeabschnitt (6) ein zweites flächiges Fixierelement (5) angeordnet ist, welches so angeordnet ist, dass es bei Verschwenken des wenigstens einen Flügelabschnitts (2a, 2b) gespannt wird und so einen auf dem Aufnahmeabschnitt (6) liegenden Gegenstand (4a, 4b) fixiert,
**dadurch gekennzeichnet,**
**dass** das zweite Fixierelement (5) mit dem Aufnahmeabschnitt (6) eine Tasche bildet.

2. Flügelfixierverpackung nach Anspruch 1,
**dadurch gekennzeichnet,**
**dass** das erste und/oder zweite Fixierelement (1, 5) als flexible Folie ausgebildet ist.

3. Flügelfixierverpackung nach einem der vorherigen Ansprüche,
**dadurch gekennzeichnet,**
**dass** zwei Flügelabschnitte (2a, 2b) an gegenüber liegenden Seiten des Aufnahmeabschnitts (6) vorgesehen sind, an denen das erste und/oder zweite Fixierelement (1, 5) befestigt ist.

4. Flügelfixierverpackung nach einem der vorherigen Ansprüche,
**dadurch gekennzeichnet,**
**dass** die Oberfläche des ersten und/oder zweiten Fixierelementes (1, 5) rutschfest ausgebildet ist.

5. Flügelfixierverpackung nach einem der vorherigen Ansprüche,
**dadurch gekennzeichnet,**
**dass** das zweite Fixierelement (5) mit dem Aufnahmeabschnitt (6) verbunden ist.

6. Flügelfixierverpackung nach Anspruch 5,
**dadurch gekennzeichnet,**
**dass** die Tasche mit einer verschließbaren Öffnung versehen ist.

7. Flügelfixierverpackung nach Anspruch 6,
**dadurch gekennzeichnet,**
**dass** zum Verschließen der Öffnung eine selbstklebende Beschichtung (7) vorgesehen ist.

8. Flügelfixierverpackung nach Anspruch 7,
**dadurch gekennzeichnet,**
**dass** die Beschichtung (7) an dem Aufnahmeabschnitt (6) vorgesehen ist.

## Claims

1. Wing fixing packaging with a receiving section (6) for placing an object (4a, 4b) which is to be packed, and at least one wing section (2a, 2b) which can be pivoted relative to the receiving section (6) wherein a first flat surface fixing element (1) is provided which is arranged so that it is tensioned during pivoting of the at least one wing section (2a, 2b) and thus fixes an object (4a, 4b) lying on the receiving section (6), wherein between the first fixing element (1) and the receiving section (6) there is a second flat surface fixing element (5) which is arranged so that it is tensioned during pivoting of the at least one wing section (2a, 2b) and thus fixes an object (4a, 4b) lying on the receiving section (6),
**characterised in that**
the second fixing element (5) forms a pocket with the receiving section (6).

2. Wing fixing packaging according to claim 1
**characterised in that**
the first and/or second fixing element (1, 5) is designed as a flexible foil.

3. Wing fixing packaging according to one of the precious claims
**characterised in that**
two wing sections (2a, 2b) are provided on opposite sides of the receiving section (6) against which the first and/or second fixing element (1, 5) is fastened.

4. Wing fixing packaging according to one of the preceding claims
**characterised in that**
the surface of the first and/or second fixing element (1, 5) is designed to be non-slip.

5. Wing fixing packaging according to one of the preceding claims
**characterised in that**
the second fixing element (5) is connected to the receiving section (6).

6. Wing fixing packaging according to claim 5
**characterised in that**
the pocket is provided with a closable opening.

7. Wing fixing packaging according to claim 6
**characterised in that**
a self-adhesive coating (7) is provided for closing the opening.

8. Wing fixing packaging according to claim 7
**characterised in that**
the coating (7) is provided on the receiving section (6).

## Revendications

1. Emballage de fixation à volet, avec une section de réception (6), sur laquelle doit être posé un objet à emballer (4a, 4b), et avec au moins une section en forme de volet (2a, 2b) qui peut être pivotée par rapport à la section de réception (6), sachant qu'est prévu un premier élément de fixation plat (1) qui est disposé de telle manière qu'il soit tendu lors du pivotement de la section en volet (2a, 2b) au moins prévue, et fixe ainsi un objet posé sur la section de réception (6), sachant qu'entre le premier élément de fixation (1) et la section de réception (6) est prévu un deuxième élément de fixation (5) plat qui est disposé de telle manière qu'il soit tendu, lors du pivotement de la section en volet (2a, 2b) au moins prévue, et fixe ainsi un objet (4a, 4b) posé sur la section de réception (6),
**caractérisé en ce que**
le deuxième élément de fixation (5) forme, avec la section de réception (6), une poche.

2. Emballage de fixation à volet selon la revendication 1,
**caractérisé en ce que**
le premier élément et / ou le deuxième élément de fixation (1, 5) sont réalisés en tant que feuille flexible.

3. Emballage de fixation à volet selon l'une des revendications précédentes,
**caractérisé en ce que**,
sur des faces de la section de réception (6) opposées, sont prévues des sections en forme de volets (2a, 2b) auxquelles sont fixés le premier élément et / ou le deuxième élément de fixation (1, 5).

4. Emballage de fixation à volet selon l'une des revendications précédentes,
**caractérisé en ce que**
la surface du premier élément et / ou du deuxième élément de fixation (1, 5) est de conception antidérapante.

5. Emballage de fixation à volet selon l'une des revendications précédentes,
**caractérisé en ce que**
le deuxième élément de fixation (5) est relié à la section de réception (6).

6. Emballage de fixation à volet selon la revendication 5,
**caractérisé en ce que**
la poche est pourvue d'une ouverture qui peut être fermée.

7. Emballage de fixation à volet selon la revendication 6,
**caractérisé en ce que**,
pour fermer l'ouverture, est prévue un revêtement (7) autocollant.

8. Emballage de fixation à volet selon la revendication 7,
**caractérisé en ce que**
le revêtement (7) est prévu sur la section de réception (6).
